# EUROPÄISCHE PATENTSCHRIFT

(11) **EP 0 288 657 B1**
(45) Veröffentlichungstag und Bekanntmachung des Hinweises auf die Patenterteilung: **03.04.1991**
(21) Anmeldenummer: 88100568.0
(22) Anmeldetag: 16.01.1988
(51) Int. Cl.: F42B 14/06

(54) **Unterkalibriges Geschoss**
Sub-calibre projectile
Projectile sous-calibré

(30) Priorität: 24.04.1987 DE 3713721
(43) Veröffentlichungstag der Anmeldung: 02.11.1988
(73) Patentinhaber: Rheinmetall GmbH, 40880 Ratingen (DE)
(72) Erfinder: Pahnke, Klaus-Dieter, D-5650 Solingen 11 (DE); Holl, Rolf, Dr., D-4000 Düsseldorf 30 (DE)
(74) Vertreter: Podszus, Burghart, Dipl.-Phys.

(56) Entgegenhaltungen:
- DE-A- 3 318 972
- US-A- 4 469 027

## Beschreibung

Die Erfindung betrifft ein unterkalibriges Geschoß wie es im Oberbegriff des Anspruchs 1 näher definiert ist.

Derartige Geschosse sind beispielsweise aus dem Buch von Rheinmetall "Waffentechnisches Taschenbuch", 4. Auflage Düsseldorf 1977, Seite 472 ff, bekannt. Insbesondere bei großkalibrigen Geschossen, d. h. bei Geschossen, wie sie beispielsweise aus Panzerkanonen verschossen werden, weisen die Treibkäfige einen sprunghaften vorderen Wandverlauf auf, wobei sich in der vorderen Wand Lufttaschen befinden. Diese sollen bei Geschossen, welche aus Glattrohrkanonen verschossen werden, die Ablösung des Treibkäfigs nach Verlassen des Rohres einleiten. Bei drallstabilisierten Geschossen unterstützen die Lufttaschen die Ablösung der Treibkäfigsegmente, indem zusätzlich zu der radial wirkenden Fliehkraft noch die Luftwiderstandskraft an den Segmenten angreift.

Ganz allgemein gilt, daß die Treibkäfige möglichst leicht sein sollen, um dem Beschleunigungsvorgang im Rohr keine zu hohe Masse entgegenzusetzen. Außerdem soll der Ablösevorgang nicht durch zu große Trägheit gehemmt werden.

Da es häufig erforderlich ist, relativ lange Treibkäfige zu verwenden, ergeben sich auch relativ hohe Treibkäfigmassen. Dieses gilt insbesondere bei Pfeilgeschossen mit hoher Querschnittsbelastung (hohem Verhältnis von Geschoßmasse zu seinem Querschnitt), bei denen die Treibkäfige eine sehr genaue Führung des Geschoßkerns im Rohr übernehmen müssen.

Aus der US-A-4,469,027 ist ferner ein unterkalibriges Geschoß mit einem Treibkäfig bekannt, welcher ein relativ schmales kalibergleiches Mittelteil mit Lufttasche und zwei konisch zum Geschoß hin sich verjüngende Führungsteile aufweist. Dabei ist das bugseitige Führungsteil relativ kurz ausgebildet, damit die Ablösung der Treibkäfigsegmente nach Verlassen des Rohres schnell und ohne Störung des Flugverhaltens erfolgt. Auch in diesem Fall wäre es besonders bei großkalibrigen Geschossen wünschenswert im Hinblick auf eine sehr genaue Führung des Geschoßkerns im Rohr das bugseitige Führungsteil des Treibkäfigs relativ lang auszubilden.

Der vorliegenden Erfindung liegt die Aufgabe zugrunde, ein unterkalibriges Geschoß der eingangs erwähnten Art so weiterzuentwickeln, daß auch bei relativ langen Treibkäfigen eine möglichst geringe Masse erforderlich ist, und daß die Ablösung der Treibkäfigsegmente nach Verlassen des Rohres schnell und ohne Störung des Flugverhaltens des Geschoßkernes erfolgt.

Diese Aufgabe wird erfindungsgemäß durch die Merkmale des kennzeichnenden Teils des Anspruchs 1 gelöst.

Der Erfindung liegt also im wesentlichen der Gedanke zugrunde, daß eine Führung des Geschoßkerns noch über die üblicherweise verwendete erste Lufttasche hinaus durch ein relativ langes, konisch ausgebildetes Führungsteil erfolgt. Um die Ablösung des gesamten Treibkäfigs wesentlich zu verbessern, besitzt auch das Führungsteil eine Lufttasche.

Weitere Einzelheiten und Vorteile der Erfindung werden im folgenden anhand eines in einer Figur dargestellten Ausführungsbeispieles näher erläutert.

In dieser Figur ist mit 1 ein flügelstabilisiertes unterkalibriges Geschoß bezeichnet. Dieses Geschoß besteht aus dem Geschoßkern 20 und aus dem Treibkäfig 30. Dieser Treibkäfig ist beispielsweise rotationssymmetrisch aufgebaut und besteht ¨ublicherweise in Umfangsrichtung aus drei gleichen Segmenten, die durch Sollbruchstellen getrennt sind (nicht dargestellt).

Der Treibkäfig 30 enthält in seinem vorderen Teil 31 eine erste Lufttasche. Vor dieser Lufttasche ist ein konisch ausgebildetes Führungsteil 32 vorhanden, an dessen vorderen Ende 33 sich eine zweite Lufttasche 34 befindet. Wie bei großkalibrigen Geschossen üblich, ragt der vordere Teil 21 des Geschoßkernes 20 aus dem Treibkäfig 30 heraus

Die Wirkungsweise des Treibkäfigs 30 ohne das Führungsteil 32 ist an sich bekannt. Die Luftkräfte wirken vor allem auf den vorderen Teil des Treibkäfigs 30, so daß hier zunächst ein Aufreißen an den nicht dargestellten Sollbruchstellen erfolgt. Die Treibkäfigsegmente lösen sich daher vom bugseitigen zum heckseitigen Teil des Geschoßkernes ab.

Versuche haben nun gezeigt, daß bei einem konischen Führungsteil 32, das zum Geschoßkern hin ausläuft (vgl. die mit 35 bezeichnete gestrichelte Linie), ein wesentlich ungünstigeres Ablöseverhalten der Treibkäfige auftritt. Dieses wird vor allem verursacht durch den Staudruck, der entlang des konischen Mantels entsteht. Sieht man erfindungsgemäß die Lufttasche 34 vor, so werden die Luftkräfte entlang der Mantellinie des Führungsteiles 32 weitgehend durch die nach außen wirkenden Luftdruckkräfte in der Lufttasche 34 kompensiert.

Allerdings muß die Festigkeit der Sollbruchstellen so groß sein, daß im Rohr selbst noch kein Ablösen der Führungsteilsegmente entlang der (nicht dargesteltten) Sollbruchlinie erfolgt, weil anderenfalls die Eigenschaft des Führungsteiles, nämlich den Geschoßkern im Inneren des Rohres zu führen, verlorengeht.

Selbstverständlich muß - wie bei bekannten Geschossen auch - mittels Windkanalversuchen bei jedem einzelnen Kaliber die optimale Länge des Treibkäfigs, aber auch der Abstand des Treibkäfigs von der Geschoßspitze ermittelt werden, um zu verhindern, daß es zu instationären Formen der Umströmung des Geschosses 1, insbesondere bei Überschallanströmung, kommt. Im übrigen hat sich gezeigt, daß durch die Lufttasche 34 eine Abminderung dieser instationären Strömungsformen erreicht werden kann, da sie einen definierten Anlegepunkt für einen Verdichtungsstoß darstellt.

## Patentansprüche

1. Unterkalibriges Geschoß (1) mit einem Geschoßkern (20) und einem Treibkäfig (30), wobei der vordere Teil (21) des Geschoßkernes (20) aus dem Treibkäfig (30) herausragt und wobei der Treibkäfig (30) eine erste Lufttasche (31) aufweist, die die Ablösung des Treibkäfigs (30) vom Geschoßkern (20) bewirken - bzw. bei drallstabilisierten Geschossen unterstützen - soll, und wobei der Treibkäfig (30) ein in Flugrichtung des Geschosses (1) vor der ersten Lufttasche (31) angeordnetes konisches Führungsteil (32) besitzt, **dadurch** **gekennzeichnet**, daß am vorderen Ende des Führungsteiles (32) eine zweite Lufttasche (34) vorgesehen ist.

## Claims

1. Sub-calibre projectile (1) with a projectile core (20) and a sabot (30), the front part (21) of the projectile core (20) extending from the sabot (30), the sabot (30) having a first air compartment (31), which is intended to bring about the separation of the sabot (30) from the projectile core (20) or constructed to assist this action in the case of spin stabilised projectiles, the sabot (30) having a conical guide part (32) positioned in front of the first air compartment (31), as viewed in the direction of the flight of the projectile, characterised by a second air compartment (34) provided at the front end of the guide part (32).

## Revendications

1. Projectile (1) sous-calibré comportant un noyau de projectile (20) et une cage de propulsion (30), la partie avant (21) du noyau de projectile (20) ressortant de la cage de propulsion (30) et la cage de propulsion (30) présentant une première poche d'air (31) qui est destinée à entraîner le détachement de la cage de propulsion (30) du noyau de projectile (20) - ou à le favoriser dans le cas de projectiles stabilisés en rotation - et la cage de propulsion (30) présentant une partie de guidage (32) conique, disposée devant la première poche d'air (31), dans le sens de vol du projectile (1), caractérisé en ce qu'on prévoit une deuxième poche d'air (34), à l'extrémité avant de la partie de guidage (32).
